# FASCICULE DE BREVET EUROPEEN

(11) **EP 0 230 814 B1**
(45) Date de publication et mention de la délivrance du brevet: **26.09.1990**
(21) Numéro de dépôt: 86402766.9
(22) Date de dépôt: 11.12.1986
(51) Int. Cl.: B61B 12/02

(54) **Dispositif de maintien de câbles et installation de transport à câbles aériens comportant un tel dispositif**
Seilstützenanordnung und Seilschwebebahn mit derartiger Anordnung
Rope support device and aerial ropeway employing such a device

(30) Priorité: 11.12.1985 FR 8518333
(43) Date de publication de la demande: 05.08.1987
(73) Titulaire: POMAGALSKI S.A., 38600 Fontaine (FR)
(72) Inventeur: Tarassoff, Serge, F-38170 Seyssinet Pariset (FR)
(74) Mandataire: Derambure, Christian

(56) Documents cités:
- EP-A- 0 086 084
- EP-A- 0 093 680
- EP-A- 0 163 555
- DE-A- 2 241 979

## Description

L'invention concerne un dispositif de maintien de câbles et installation de transport à câbles aériens comportant un tel dispositif.

On connaît déjà (brevet européen 93 680) un dispositif de maintien de câbles destiné à une installation de transport à deux câbles aériens porteurs et tracteurs, comportant un pylône, une potence portée par le pylône et des balanciers garnis de galets sur lesquels roulent les câbles, portés par la potence. Plus précisément, ce dispositif connu comprend des balanciers élémentaires qui, pour chaque câble, comportent un fer plat sur lequel sont montés deux galets, les deux fers plats des deux câbles étant réunis rigidement entre eux grâce à un étrier rigide. Ce balancier élémentaire constitue un ensemble monobloc indéformable monté pivotant par ses fers plats autour d'un axe orthogonal aux câbles sur des poutrelles elles-mêmes montées pivotantes. La caractéristique constructive principale de ce dispositif connu est que d'une part l'écartement des galets correspondants aux deux câbles et maintenu positivement constant et égal à l'écartement des câbles et que, d'autre part, les mouvements de pivotement d'ensemble des galets (autour de l'axe de pivotement des fers plats) correspondant aux deux câbles sont effectués positivement en synchronisme parfait c'est-à-dire que l'on impose un pivotement symétrique des balanciers. Ce maintien positif de l'écartement et du synchonisme ainsi que de la symétrie du pivotement est obtenue grâce à l'étrier rigide solidarisant en un ensemble monobloc et indéformable les galets (ou pk.s précisément leurs axes de rotation) situés en correspondance et associés aux deux câbles. Compte tenu du passage devant être laissé libre entre les câbles pour le chariot ou similaire portant le véhicule, l'étrier a une forme générale de U renversé. Cette structure connue répond au soucis d'assurer une symétrie et un synchronisme parfait entre les deux câbles et donc des organes qui leurs sont associés. Si du point de vue théorique ce souci paraît légitime, il n'en est pas de même du point de vue pratique. En effet, malgré le soin apporté en vue de conférer aux câbles les mêmes paramètres physiques (notamment longueur, vitesse, tension, etc...) ces paramètres peuvent, en pratique, varier largement d'un câble à l'autre sur une même section transversale, ne serait-ce que du fait que les parcours des câbles sont distincts l'un de l'autre (les parcours étant globalement éventuellement accidentés) avec toutes les conséquences qui en résultent. Dans ces condition, le maintien du synchronisme ou de la symétrie de mouvement entre les balanciers ou les galets peut en fait se révéler être un inconvénient particulièrement gênant dans la mesure où il est générateur de contraintes supplémentaires dans le dispositif de maintien des câbles.

L'invention vise à remédier à ces inconvénients et à cet effet elle propose un dispositif de maintien des câbles d'une installation ayant un ou plusieurs véhicules supportés par au moins deux câbles porteurs et tracteurs parallèles, du type comportant, pour chacun des câbles, un ou généralement plusieurs balanciers élémentaires, garnis d'au moins un galet avec lequel coopère le câble correspondant, ce balancier élémentaire étant monté pivotant autour d'un axe orthogonal aux câbles sur des balanciers supports, eux-mêmes portés par une structure portante, les balanciers élémentaires, les galets, les balanciers supports des différents câbles étant placés en regard, caractérisé par le fait que les balanciers élémentaires en regard associés aux différents câbles ne sont pas reliés mécaniquement entre eux en vue de former un ensemble monobloc tel que leur pivotement symétrique soit imposé.

Selon une autre caractéristique de l'invention, le dispositif comporte des moyens limitant l'amplitude du pivotement des balanciers élémentaires autour de leur axe de pivotement ainsi que des moyens limitant l'amplitude du pivotement des balanciers supports autour de leur axe de pivotement.

Par conséquent, l'invention vise à éviter d'assujettir totalement les uns aux autres les galets associés aux différents câbles. Ces galets disposent d'une certaine liberté dans leurs mouvements d'ensemble. Toutefois, ce débattement réciproque est limité. Dès lors, les contraintes sur les câbles ou leurs dispositifs de maintien sont mieux réparties.

L'invention sera bien comprise grâce à la description qui suivra en référence aux dessins annexés dans lesquels :
La figure 1 est une vue de dessus d'un dispositif selon l'invention.
La figure 2 est une vue en élévation du dispositif de la figure 1.
La figure 3 est une vue en coupe selon la ligne 111-111 de la figure 2.
La figure 4 est une vue en coupe selon la ligne IV-IV de la figure 1.

L'invention concerne un dispositif de maintien de câbles 1 destiné notamment à une installation de transport à câbles aériens - en particulier deux câbles porteurs et tracteurs parallèles ou sensiblement parallèles 1 a, 1 b.

Le dispositif présente une symétrie d'ensemble par rapport à un plan P médian. Ce plan étant généralement un plan vertical dans le cas d'une installation de transport à câbles aériens.

Dans la suite du texte, le dispositif sera décrit dans sa généralité sans se référer spécifiquement à un câble ou à un autre, la référence correspondante étant alors dépourvue d'indice. En revanche, lorsqu'il s'agit de se référer expressément à un organe correspondant à l'un des câbles 1 a ou 1 b, la référence correspondante sera suivie de l'indice a ou b, respectivement.

Il est bien entendu que l'invention s'applique au cas d'un nombre de câbles supérieur à deux.

Le dispositif comporte, pour chacun des câbles 1, un ou plus généralement plusieurs balanciers élémentaires 2 garnis d'au moins un galet 3 pivotant autour de son axe 4 et avec lequel coopère le câble 1 correspondant. Ce balancier élémentaire 2 est monté pivotant autour d'un axe 5 orthogonal aux câbles 1 sur des balanciers supports 6 eux-mêmes portés par une structure portante 7.

Les balanciers élémentaires 2, galets 3, axe 4, axe 5, balanciers supports 6, et composants de la structure portante 7 associée aux différents câbles 1, sont placés en regard puisque placés dans leur ensemble symétriquement par rapport au plan P.

En particulier, le balancier support 6 est également monté pivotant sur la structure portante 7 autour d'un axe 8 parallèle aux axes 4 et 5.

Préférentiellement, un balancier élémentaire 2 d'une câble 1 comporte deux galets 3 placés à proximité immédiate l'un de l'autre, les axes 4 de ces galets étant situés aux deux parties extrêmes 9 du balancier élémentaire 2. De même, à un balancier support 6 sont associés deux balanciers élémentaires 2, les axes 5 étant situés aux parties extrêmes 10 du balancier support 6. Les deux galets 3 les plus proches associés aux deux balanciers élémentaires 2 sont placés à proximité immédiate l'un de l'autre.

Dans le cas représenté sur les figures, à la structure portante 7 associée à un câble 1 sont associés deux balanciers supports 6, les axes 8 étant placés aux parties extrêmes 11 de cette structure. Dans ce cas, les galets les plus proces des deux balanciers supports 6 sont également placés au voisinnage immédiat l'un de l'autre.

Les axes 5 et 8 sont placés dans les parties médianes respectivement du balancier élémentaire 2 et du balancier support 6.

Les galets 3 sont normalement identiques et constitués par des poulies à gorges.

L'invention s'applique au cas d'un balancier élémentaire 2 garni d'un nombre différent de galets 3, au cas d'un balancier support 6 garni d'un nombre différent de balanciers élémentaires 2 et au cas d'une structure portante 7 garni d'une nombre différent de balanciers supports 6. L'invention s'applique également au cas ou la structure qui vient d'être décrite (premier balancier monté pivotant par sa partie médiane à la partie extrême d'un second balancier) et multipliée de façon plus importante.

Les galets 3 sont soit des galets supports, lorsque les câbles 1 sont situés au-dessus, soit des galets de compression, lorsque les câbles 1 sont situés en-dessous.

Dans l'exemple illustré sur les figures, la structure portante 7 est symétrique par rapport au plan P, et extérieure à la voie de câbles 1 et les galets 3, les balanciers élémentaires 2, les balanciers supports 6 sont placés latéralement, vers l'extérieur de la structure portante 7 donc, ou à proximité ou symétriquement de part et d'autre des plans P_{A} et P_{B} parallèles au plan P et passant par les câbles 1a, 1 b respectivement.

En variante, la structure 7 est centrale (non représenté).

Préférentiellement, chaque balancier élémentaire 2 associé à un câble 1 est en deux parties 2', 2" placées respectivement de part et d'autre des galets 3. De même, chaque balancier associé à un câble 1 est également en deux parties 6', 6", de part et d'autre des galets 3 et à l'extérieur des parties 2' et 2" des balanciers élémentaires 2.

Dans la forme de réalisation qui est représentée sur les figures, la structure portante 7 forme deux poutres latérales fixées à et portées par une super structure non représentée notamment faisant partie d'un pylône. Chaque axe 8 est fixe et s'étend de part de d'autre de la structure portante 7 en direction des plans Pa et Pb. Sur l'axe 8 sont montées les deux parties 6' et 6" d'un balancier support 10 et ceci pour chacun des câbles 1 a, 1 b. Les deux parties 6' et 6" sont écartées transversalement l'une de l'autre pour permettre le logement entre elles des parties 2' et 2" des deux balanciers élémentaires 2 et des galets 3.

Selon l'invention, les balanciers élémentaires 2 en correspondance associés aux différentes câbles (balanciers 2a et 2b) ne sont pas reliés mécaniquement entre eux en vue de former un ensemble monobloc tel que leur pivotement symétrique soit imposé. Cette absence de liaison mécanique directe et rigide est bien visible sur la figure 1.

De même, selon l'invention, les balanciers supports 6 en correspondance associés aux différents câbles (c'est-à-dire les balanciers 6a et 6b) ne sont pas reliés mécaniquement entre eux en vue de former un ensemble monobloc tel que leur pivotement symétrique soit imposé. Cette caractéristique est également bien visible sur la figure 1.

Selon une caractéristique essentielle de l'invention, il est prévu des moyens limitant l'amplitude du pivotement des balanciers élémentaires 2 autour de leur axe de pivotement 5. En particulier, il est prévu des moyens limitant l'amplitude du pivotement des balanciers élémentaires 2 autour de leur axe de pivotement 5 à une valeur comprise entre 0°, borne exclue, et 10_{°}. Ces moyens limitant l'amplitude du pivotement des balanciers élémentaires 2 autour de leur axe 5 sont constitués par exemple par une pièce centrale 12 associée à/ou constituée par le balancier support 6 coopérant avec une pièce double latérale 13 formant fourche associée à/ou constituée par le balancier support 6 ou le balancier élémentaire 2. Ainsi, dans la forme de réalisation illustrée par les figures, (figure 4) la pièce centrale 12 est constituée par l'une des parties - notamment la partie interne - du balancier 2 et la pièce double la- tèrale 13 est constitué par une pièce rapportée sur le balancier support 6. Cet ensemble pièce centrale 12 et pièce double latérale 13 est écarté de l'axe 5 d'une distance ni trop importante afin que l'amplitude du pivotement soit suffisante, ni trop faible pour que cette amplitude ne soit pas trop importante et ceci avec un jeu de la pièce centrale 12 dans la pièce double latérale 13 limité. En particulier, l'ensemble pièce centrale 12 et pièce double latérale 13 est placé entre l'axe 5 du balancier élémentaire 2 et l'axe 4 d'un des galets 3 qu'il supporte. Par exemple, l'ensemble pièce centrale 12 et pièce double latérale 13 est placé à partir de l'axe 5 au tiers environ de la distance séparant l'axe 5 de l'axe 4. Le jeu entre la pièce centrale 12 et le pièce double latérale 13 est par exemple de l'ordre de quelques millimètres.

Pour éviter toutes distorsions et disparités dans l'application des contraintes, il est prévu un ensemble pièce 12, pièce 13 pour chaque balancier élémentaire 2.

Comme indiqué précédemment, cet ensemble pièce centrale 12 et pièce double latérale 13 est placé sur la partie interne d'un balancier 2 c'est-à-dire la partie tournée vers la structure portante 7. Egalement, préférentiellement, chaque ensemble pièce centrale 12, pièce double latérale 13 est placé à la partie extrême prolongée 14 de la partie interne 6' du balancier support 6.

Egalement, selon l'une des caractéristiques essentielle de l'invention, il est prévu des moyens limitant l'amplitude du pivotement des balanciers supports 6 autour de leur axe de pivotement 8. Ces moyens limitent par exemple le pivotement à une valeur comprise entre 0_{°} borne exclue et 10_{°}. Ces moyens sont constitués notamment par une pièce centrale 15 associée à/ou constituée par le balancier support 6 ou la structure portante 7 coopérant avec une pièce double latérale 16 formant fourche associée à/ou constituée par la structure portante 7 ou le balancier support 6.

Dans la forme de réalisation représentée sur les figures (figure 3) la pièce centrale 15 est constituée par le balancier support 6 notamment sa partie interne 6' et la pièce double latérale 16 est constitué par une pièce rapportée sur la face latérale de la structure portante 7.

Comme vu précédemment en ce qui concerne l'ensemble pièce centrale 12, pièce double latérale 13, l'ensemble pièce centrale 15 et pièce double latérale 16 est suffisamment écarté sans l'être trop de l'axe de pivotement 8 du balancier support 6. En particulier, l'ensemble pièce centrale 15, pièce double latérale 16 est placé au voisinnage de l'extrémité du balancier support 6 notamment sensiblement symétrique de l'ensemble pièce centrale 12, pièce latérale 13 par rapport à l'axe 5.

Naturellement, les balanciers supports 6 sont calés axialement sur l'axe 8 tout en étant à rotation libre autour de cet axe (sauf la présence des moyens de limitation du pivotement 15, 16).

Que ce soit pour l'ensemble 12,13 ou pour l'ensemble 15, 16, il est clair que l'on peut envisager les variantes suivantes:
Présence de moyens d'amortissement de fin de course tels que butées élastiques; moyens élastiques de rappel vers une position médiane tels que des blocs élastiquement déformable; moyens de réglage de l'amplitude soit par coulissement des ensembles 12, 13, 15, 16 respectivement le long du balancier support 6 ou le long de la structure portante 7 ou encore au moyen d'une butée réglable.

L'invention concerne également une installation de transport à câbles aériens en particulier deux câbles porteurs et tracteurs parallèle s'étendant entre des stations d'extrémité et supportées par un ou plusieurs dispositif de maintien tel que celui qui vient d'être décrit, les câbles supportant supportant eux-mêmes un ou plusieurs véhicules.

## Revendications

1. Dispositif de maintien des câbles d'une installation de transport ayant un ou plusieurs véhicules supportés par au moins deux câbles porteurs et tracteurs parallèles du type comportant, pour chacun des câbles (1), un ou généralement plusieurs balanciers élémentaires (2), garnis d'au moins un galet (3) avec lequel coopère le câble (1) correspondant, ce balancier élémentaire (2) étant monté pivotant autour d'un axe (5) orthogonal aux câbles (1) sur des balanciers supports (6), eux-mêmes portés par une structure portante (7), les balanciers élémentaires (2), les galets (3), les balanciers supports (6) des différents câbles (1) étant placés en regard, caractérisé par le fait que les balanciers élémentaires (2) en regard associés aux différents câbles (1) ne sont pas reliés mécaniquement entre eux en vue de former un ensemble monobloc tel que leur pivotement symétrique soit imposé.

2. Dispositif selon la revendication 1 caractérisé par le fait qu'il comporte des moyens (12), (13) limitant l'amplitude du pivotement des balanciers élémentaires (2) autour de leur axe de pivotement (5).

3. Dispositif selon l'une quelconque des revendications 1 et 2 caractérisé par le fait qu'il comporte des moyens (12), (13) limitant l'amplitude du pivotement des balanciers élémentaires (2) autour de leur axe de pivotement (5) à une valeur comprise entre 0° borne exclue et 10_{°}.

4. Dispositif selon l'une quelconque des revendications 1 à 3 caractérisé par le fait que les moyens (12), (13) limitant l'amplitude du pivotement des balanciers élémentaires (2) autour de leurs axes de pivotement (5) sont constitués par une pièce centrale (12) associée à/ou constituée par le balancier élémentaire (2) ou le balancier support (6) coopérant avec une pièce double latérale (13) formant fourche associée à/ou constituée par le balancier support (6) ou le balancier élémentaire (2).

5. Dispositif de maintien selon l'une quelconque des revendications 1 à 4, caractérisé par le fait que les balanciers supports (6) en correspondance associés aux différents câbles ne sont pas reliés mécaniquement entre eux en vue de former un ensemble monobloc tel que leur pivotement symétrique soit imposé.

6. Dispositif selon la revendication 5 caractérisé par le fait qu'il comporte des moyens (15), (16) limitant l'amplitude du pivotement des balanciers supports (6) autour de leurs axes de pivotement (8).

7. Dispositif selon l'une quelconque des revendications 5 et 6 caractérisé par le fait qu'il comporte des moyens limitant l'amplitude du pivotement des balanciers supports (6) autour de leurs axes de pivotement (7) à une valeur comprise entre 0_{°} borne exclue et 10_{°}.

8. Dispositif selon l'une quelconque des revendications 5 à 7 caractérisé par le fait que les moyens (15), (16) limitant l'amplitude du pivotement des balanciers supports (6) par rapport à leurs axes de pivotement (8) sont constitués par une pièce centrale (15) associée à/ou constituée par le balancier support (6) ou la structure portante (7) coopérant avec une pièce double latérale (16) formant fourche associée à/ou constituée par la structure portante (7) ou le balancier support (6).

9. Dispositif de maintien selon l'une quelconque des revendications 1 à 8 caractérisé par le fait que les moyens limitant l'amplitude du pivotement (12), (13) et (15), (16), respectivement comportent des moyens élastiques de blocage de fin de course médiane ou sont d'amplitude réglable.

10. Dispositif selon l'une quelconque des revendications 1 à 9 caractérisé par le fait qu'il comporte des moyens de blocage en sens transversal assurant un écartement constant entre les balanciers élémentaires (2) et les balanciers supports (6) en correspondance associées aux différents câbles (1).

11. Dispositif selon l'une quelconque des revendications 4 à 10 caractérisé par le fait que pour chaque balancier élémentaire (2) la pièce centrale (12) est constituée par l'une des parties notamment la partie interne du balancier (2) et la pièce double latérale (13) est constituée par une pièce rapportée sur le balancier support (6).

12. Dispositif selon l'une quelconque des revendications 8 à 11, caractérisé en ce que pour chaque balancier support (6), la pièce centrale (15) est constituée par le balancier support (6), notamment sa partie interne (6'), et la pièce double latérale (16) est constituée par une pièce rapportée sur la face latérale de la structure portante (7).

13. Dispositif selon l'une quelconque des revendications 4 à 12, caractérisé en ce que l'ensemble constitué par la pièce centrale (15) et la pièce double latérale (16) des moyens limitant l'amplitude du pivotement d'un balancier support (6) est placé au voisinage de l'extrémité du balancier support (6) sensiblement symétrique de l'ensemble constitué de la pièce centrale (12) et de la pièce double latérale (13) des moyens limitant l'amplitude du pivotement d'un balancier élémentaire (2), par rapport à l'axe (5) de pivotement du balancier élémentaire (2).

14. Installation de transport ayant un ou plusieurs véhicules supportés par au moins deux câbles porteurs tracteurs parallèles s'étendant entre des stations d'extrémité et supportés par un ou plusieurs dispositifs de maintien, caractérisée par le fait que le dispositif de maintien est selon l'une quelconque des revendications 1 à 13.

## Claims

1. Device for holding the ropes of a transport installation having one or more carriers supported by at least two parallel carrying-hauling ropes of the type having, for each of the ropes (1), one or generally more elementary rockers (2) equipped with at least one roller (3) with which the corresponding rope (1) cooperates, this elementary rocker (2) being mounted pivotally about a spindle (5) at right angles to the ropes (1) on support rockers (6) which are in turn carried by a carrying structure (7), the elementary rockers (2), the rollers (3), the support rockers (6) of the different ropes (1) being placed opposite one another, characterized in that the opposing elementary rockers (2) associated with the different cables (1) are not connected to one another mechanically so as to form a single-piece unit such that they would be made to pivot symmetrically.

2. Device according to Claim 1, characterized in that it has means (12, 13) limiting the amplitude of pivoting of the elementary rockers (2) about their pivot spindle (5).

3. Device according to either of Claims 1 and 2, characterized in that it has means (12, 13) limiting the amplitude of pivoting of the elementary rocker (2) about their pivot spindle (5) to a value between 0_{°}, exclusive limit, and 10_{°}.

4. Device according to any one of claims 1 to 3, characterized in that the means (12), (13) limiting the amplitude of pivoting of the elementary rockers (2) about their pivot spindles (5) are formed by a central piece (12) associated with or formed by the elementary rocker (2) or the support rocker (6) cooperating with a double lateral piece (13) forming a fork associated with or formed by the support rocker (6) or the elementary rocker (2).

5. Holding device according to any one of Claims 1 to 4, characterized in that the corresponding support rockers (6) associated with the different ropes are not connected to one another mechanically so as to form a single-piece unit such that they would be made to pivot symmetrically.

6. Device according to Claim 5, characterized in that it has means (15), (16) limiting the amplitude of pivoting of the support rockers (6) about their pivot spindles (8).

7. Device according to either of Claims 5 and 6, characterized in that it has means limiting the amplitude of pivoting of the support rockers (6) about their pivot spindles (7) to a value between 0_{°}, exclusive limit, and 10_{°}.

8. Device according to any one of Claims 5 to 7, characterized in that the means (15), (16) limiting the amplitude of pivoting of the support rockers (6) with respect to their pivot spindles (8) are formed by a central piece (15) associated with or formed by the support rocker (6) or the carrying structure (7) cooperating with a double lateral piece (16) forming a fork associated with or formed by the carrying structure (7) or the support rocker (6).

9. Holding device according to any one of Claims 1 to 8, characterized in that the means limiting the amplitude of pivoting (12), (13) and (15), (16) respectively have resilient stop means for limiting travel or resilient means urging towards the central position or are of regulable amplitude.

10. Device according to any one of Claims 1 to 9, characterized in that it has stop means in the transverse direction providing a constant spacing between the elementary rockers (2) and the corresponding support rockers (6) associated with the different ropes (1).

11. Device according to any one of Claims 4 to 10, characterized in that for each elementary rocker (2) the central piece (12) is formed by one of the parts - in particular the inner part of the rocker (2) and the double lateral piece (13) is formed by a piece arranged on the support rocker (6).

12. Device according to any one of Claims 8 to 11, characterized in that for each support rocker (6) the central piece (15) is formed by the support rocker (6), in particular its inner part (6') and the double lateral piece (16) is formed by a piece arranged on the lateral face of the carrying structure (7).

13. Device according to any one of Claims 4 to 12, characterized in that the unit formed by the central piece (15) and the double lateral piece (16) of the means limiting the amplitude of pivoting of a support rocker (6) is placed in the vicinity of the end of the support rocker (6) substantially symmetrical with the unit formed by the central piece (12) and the double lateral piece (13) of the means limiting the amplitude of pivoting of an elementary rocker (2), with respect to the spindle (5) of pivoting of the elementary rocker (2).

14. Transport installation having one or more carriers supported by at least two parallel carrying-hauling ropes extending between end stations and supported by one or more holding devices, characterized in that the holding device is in accordance with any one of Claims 1 to 13.

## Patentansprüche

1. Haltevorrichtung für die Seile eines Transportsystems mit einer oder mehreren aufgehängten Gondeln, die von zumindest zwei parallelen Trag- und Zugseilen getragen werden, mit einem oder im allgemeinen mehreren elementaren Schwinghebeln (2) pro Seil (1), wobei jeder elementare Schwinghebel (2) zumindest eine Rolle (3) aufweist, mit der das entsprechende Seil (1) zusammenwirkt, und um eine zum Seil (1) senkrechte Achse (5) verschwenkbar auf von einer Tragstruktur (7) getragenen stützenden Schwinghebeln (6) angebracht ist und wobei die elementaren Schwinghebel (2), die Rollen (3) und die stützenden Schwinghebel (6) der verschiedenen Seile (1) gegenüberliegend angeordnet sind, dadurch gekennzeichnet, daß die einander gegenüberliegenden und mit den jeweiligen Seilen (1) verbundenen elementaren Schwinghebel (2) untereinander nicht mechanisch verbunden sind, um eine einstückige Einheit zu bilden, welche ihre symmetrische Schwenkbewegung vorschreibt.

2. Vorrichtung nach Anspruch 1, gekennzeichnet durch Einrichtungen (12, 13), welche die Amplitude der Schwenkbewegung der elementaren Schwinghebel (2) um ihre Schwenkachse (5) begrenzen.

3. Vorrichtung nach Anspruch 1 oder 2, gekennzeichnet durch Einrichtungen (12, 13), welche die Amplitude der Schwenkbewegung der elementaren Schwinghebel (2) um ihre Schwenkachse (5) auf einen Wert zwischen 0_{°}, Anschlag ausgenommen, und 10_{°} begrenzen.

4. Vorrichtung nach einem der Ansprüche 1 bis 3, dadurch gekennzeichnet, daß die Einrichtungen (12, 13) zur Begrenzung der Schwenkbewegung der elementaren Schwinghebel (2) um ihre Schwenkachsen (5) aus einem Mittelteil (12) bestehen, der mit dem elementaren Schwinghebel (2) oder dem stützenden Schwinghebel (6) verbunden ist oder durch einen dieser Hebel gebildet wird und mit einem eine Gabel bildenden zweiseitigen Teil (13) zusammenwirkt, welcher an den stützenden Schwinghebel (6) oder den elementaren Schwinghebel (2) befestigt ist oder durch einen dieser Hebel gebildet wird.

5. Vorrichtung nach einem der Ansprüche 1 bis 4, dadurch gekennzeichnet, daß die mit den verschiedenen Seilen verbundenen gegenüberliegenden stützenden Schwinghebel (6) untereinander nicht mechanisch verbunden sind, um eine einstückige Einheit zu bilden, welche ihre symmetrische Schwenkbewegung vorschreibt.

6. Vorrichtung nach Anspruch 5, gekennzeichnet durch Einrichtungen (15, 16), welche die Amplitude der Schwenkbewegung der stützenden Schwinghebel (6) um ihre Schwenkachsen (8) begrenzen.

7. Vorrichtung nach Anspruch 5 oder 6, gekennzeichnet durch Einrichtungen, welche die Amplitude der Schwenkbewegung der stützenden Schwinghebel (6) um ihre Schwenkachse (7) auf einen Wert zwischen 0_{°}, Anschlag ausgenommen, und 10_{°} begrenzen.

8. Vorrichtung nach einem der Ansprüche 5 bis 7, dadurch gekennzeichnet, daß die Einrichtungen (15, 16) zur Begrenzung der Schwenkbewegung der stützenden Schwinghebel (6) um ihre Schwenkachsen (8) aus einem Mittelteil (15) bestehen, der mit dem stützenden Schwinghebel (6) oder der Tragstruktur (7) verbunden ist oder daraus besteht und mit einem eine Gabel bildenden zweiseitigen Teil (16) zusammenwirkt, welcher an die Tragstruktur (7) oder den stützenden Schwinghebel (6) befestigt ist oder daraus besteht.

9. Vorrichtung nach einem der Ansprüche 1 bis 8, dadurch gekennzeichnet, daß die Einrichtungen (12, 13) bzw. (15, 16) zur Begrenzung der Amplitude der Schwenkbewegung jeweils elastische Mittel zum Blockieren des Endes des Weges oder elastische Mittel zur Kraftausübung in Richtung der Mittelstellung sind oder eine regelbare Amplitude aufweisen.

10. Vorrichtung nach einem der Ansprüche 1 bis 9, gekennzeichnet durch Einrichtungen zum Blockieren in Querrichtung, welche einen konstanten Abstand zwischen den gegenüberliegend mit den verschiedenen Seilen (1) verbundenen elementaren Schwinghebeln (2) und den stützenden Schwinghebeln (6) sicherstellen.

11. Vorrichtung nach einem der Ansprüche 4 bis 10, dadurch gekennzeichnet, daß der Mittelteil (12) eines jeden elementaren Schwinghebels (2) aus einem der Abschnitte, insbesondere dem inneren Abschnitt des Schwinghebels (2) besteht und daß der zweiseitige Teil (13) durch einen am stützenden Schwinghebel (6) aufgesetzten Teil gebildet wird.

12. Vorrichtung nach einem der Ansprüche 8 bis 11, dadurch gekennzeichnet, daß der Mittelteil (15) eines jeden stützenden Schwinghebels (6) aus dem Schwinghebel (6) selbst und insbesondere aus dessen inneren Abschnitt (6') besteht und daß der zweiseitige Teil (16) durch einen auf die Seitenfläche der Tragstruktur (7) aufgesetzten Teil gebildet wird.

13. Vorrichtung nach einem der Ansprüche 4 bis 11, dadurch gekennzeichnet, daß die durch den Mittelteil (15) und den zweiseitigen Teil (16) der die Amplitude der Schwenkbewegung eines stützenden Schwinghebels (6) begrenzenden Einrichtungen gebildete Einheit im Bereich des Endes des stützenden Schwinghebels (6) und bezogen auf die Schwenkachse (5) des elementaren Schwinghebels (2) symmetrisch zu jener Einheit, die durch den Mittelteil (12) und den zweiseitigen Teil (13) Schwenkbewegung eines elementaren der die Amplitude der Schwinghebels (2) begrenzenden Einrichtung gebildet wird, angeordnet ist.

14. Transportsystem mit einer oder mehreren Gondeln, die von zumindest zwei parallelen, zwischen Endstationen verlaufenden und von einer oder mehreren Haltevorrichtungen getragenen Trag- bzw. Zugseilen getragen werden, dadurch gekennzeichnet, daß die Haltevorrichtung eine Haltevorrichtung nach einem der Ansprüche 1 bis 13 ist.
